# EUROPÄISCHE PATENTSCHRIFT

(11) **EP 0 358 905 B1**
(45) Veröffentlichungstag und Bekanntmachung des Hinweises auf die Patenterteilung: **01.09.1993**
(21) Anmeldenummer: 89113818.2
(22) Anmeldetag: 27.07.1989
(51) Int. Cl.: B05D 1/28, B05C 3/12

(54) **Vorrichtung zum Aufbringen einer Präparation auf einen Faden**
Apparatus for applying a preparation to a yarn
Dispositif pour appliquer une préparation sur un fil textile

(30) Priorität: 16.09.1988 CH 3461/88
(43) Veröffentlichungstag der Anmeldung: 21.03.1990
(73) Patentinhaber: Schärer Schweiter Mettler AG, CH-8810 Horgen (CH)
(72) Erfinder: Graf, Joachim, D-8000 München (DE)
(74) Vertreter: EGLI-EUROPEAN PATENT ATTORNEYS

(56) Entgegenhaltungen:
- DE-A- 2 433 507
- US-A- 3 754 530
- US-A- 4 268 550

## Beschreibung

Die Erfindung betrifft eines Vorrichtung zum Aufbringen eines Mediums auf einen Faden gemàss dem Oberbegriff des Auspruchs 1.

Der Begriff "Medium" wird der Einfachheit halber in der nachfolgenden Beschreibung verwendet; es werden darunter Substanzen oder Produkte verstanden, beispielsweise Präparationen, Bondierungsmittel, Farbstofflösungen, Hydrophobierungsmittel o.dgl.

Auf dem Gebiet der Spinnerei ist es bekannt, das Fadenmaterial mit Präparations- oder Avivage-Mitteln zu behandeln. Damit werden dem Faden bestimmte Eigenschaften erteilt, beispielsweise ein weicher Griff und eine grössere Geschmeidigkeit, damit der Faden bei der Weiterverarbeitung, z.B. für den Zwirnprozess, die erforderlichen Eigenschaften aufweist. Weiter soll ein Fadenschluss vermieden und eine Verminderung des Abriebs und des Reibwertes ereicht werden.

Aus der US-A-3 754 530 ist eine gattungsgemässe Vorrichtung bekannt, bei welcher das Gehäuse des Präparators eine zylindrische Durchführung aufweist, welche längs eines schmalen Längsstreifens offen ist. Die Durchführung dient der Aufnahme eines zylindrischen Einsatzes mit einer durchgehenden Längsrille. Der Einsatz wird so eingeführt, dass die Rille in der Längsöffnung des Gehäuses liegt, sodass der Faden in sie eingelegt werden kann. Dann wird er um 180° gedreht, sodass die Rille mit dem Faden an der Aussenseite durch die Innenwand des Gehäuses verschlossen ist. Das Medium wird durch eine Dosierpumpe in eine zylinderstumpfförmige Ausnehmung an der Oberseite des Gehäuses gefördert, deren Boden die Oberseite des Einsatzes bildet.

Dieser Präparator ermöglicht eine allseitige Aufbringung des Mediums, doch ist nicht ohne weiteres sicherzustellen, dass nicht zu viel Medium abfliesst und am unteren Ende der Rille heraustropft. Auch können selbst geringe und kurzzeitige Schwankungen in der Zufuhr des Mediums zu ungleichmässigem Auftrag führen. Es ist auch nicht möglich, das Medium unter Druck zuzuführen und so die Imprägnierung des Fadens zu intensivieren.

Hier soll die Erfindung Abhilfe schaffen. Die Erfindung, wie sie in den Ansprüchen gekennzeichnet ist, schafft eine Vorrichtung zum Aufbringen eines Mediums auf einen Faden, bei welchem die Gefahr eines Abtropfens des Mediums und entprechender Verunreinigung der Umgebung unterbunden ist. Kurzzeitige Schwankungen in der Rate der Zuführung werden ohne weiteres ausgeglichen. Ausserdem kann das Medium unter Druck zugeführt werden, was eine gründliche Imprägnierung des Fadens auch bei hoher Fadengeschwindigkeit sichert. Die Gleichmässigkeit des Auftrags, insbesondere die Sicherheit vor einem Ueberlaufen kann noch verbessert werden durch besondere Anordnung und Ausbildung von Dosierpumpen.

Die Erfindung ist in der Zeichnung in einem Ausführungsbeispiel dargestellt und nachfolgend beschrieben. Es zeigen:
- Fig. 1: eine schematisch dargestellte Frontansicht eines Präparators zum Aufbringen eines Mediums auf einen durchlaufenden Faden mit geöffnetem Deckel zum Einlegen des Fadens,
- Fig. 2: einen schematisch dargestellten Schnitt des Präparators nach Fig. 1 längs der Linie II - II in Fig. 1,
- Fig. 3: einen Schnitt eines weiteren Präparators längs der Linie III - III in Fig. 5,
- Fig. 4: einen Schnitt eines dritten Präparators längs der Linie IV - IV in Fig. 5,
- Fig. 5: einen Schnitt des Präparators nach Fig. 3 oder 4 längs der Linie V - V in Fig. 3 und 4,
- Fig. 6: ein Schaltdiagramm einer ersten Dosierpumpenanlage zur Förderung eines Mediums in einem Präparator, beispielsweise nach Fig. 1 - 5,
- Fig. 7: ein Schaltdiagramm einer zweiten Dosierpumpenanlage zur Förderung eines Mediums in einem Präparator und
- Fig. 8: ein Schaltdiagramm einer dritten Dosierpumpenanlage zur Förderung eines Mediums in einem Präparator.

Die Erfindung geht von der Ueberlegung aus, dass eine Verbesserung beim Auftragen eines Mediums auf einen Faden erreicht werden kann, wenn es gelingt, nur soviel Medium zum Faden zu fördern und um diesen zu verteilen, wie für den vorgesehenen Auftrag benötigt wird. Dabei soll auch erreicht werden, dass Medien mit leicht verdampfenden Lösungsmittels oder hochviskose Medien sicher appliziert werden können.

In Fig. 1 und 2 ist ein solches Gerät in einer einfachen Ausführungsform dargestellt. Der in Fig. 1 und 2 dargestellte Präparator 1 besteht aus einem Gehäuse 2, das im wesentlichen quaderförmig ausgebildet ist und an einer Seitenwand einen Deckel 3 zum Schliessen des Gehäuses 2 aufweist, der mit einer Gelenk- oder Scharnierverbindung 4 am Gehäuse 2 schwenkbar gelagert ist.

Im Innenraum des Gehäuses 2 ist ein Körper 6 aus einem porösen, oberflächenaktiven Material eingelegt, in welchem das zu fördernde Medium auf einen Faden 8 aufgetragen wird. Auf der dem Deckel 3 gegenüberliegenden Seitenwand mündet eine Druckrohrleitung 5, durch welche das Medium in das Gehäuse 2 und in den Körper 6 gefördert wird, wie noch anhand von Fig. 6- 8 beschrieben wird. In der Decke und in dem Boden des Gehäuses 2 ist eine schlitzförmige Ausnehmung ausgespart, in welche ein mit einem Schlitz versehener Fadenführer 13 eingelegt ist, durch welchen ein durch das Gehäuse 2 durchlaufender Faden 8 geführt wird.

Wesentlich ist bei dem Präparator nach Fig. 1 und 2, dass die in das Gehäuse 2 geförderte Menge an Medium genau der Menge entspricht, die auf den Faden 8 aufgetragen werden muss.

Während bei der Ausführungsform nach Fig. 1 und 2 die Druckleitung 5 mit einer Mündung 14 am oder im Körper 6 endet, sind bei der Ausführungsform nach Fig. 3 - 5 zwei Mündungen 18 vorgesehen. Hierzu wird nach der Mündung 14 der Druckleitung 5, siehe Fig. 5, eine Leitungsverzweigung 19 vorgesehen, von welcher zwei Leitungen 20, 21 abgehen, welche in den Wänden des Gehäuses 2 bis zu den Mündungen 18 geführt sind. Die Mündungen 18 sind ein Teil von Hohlschrauben 23, welche in das Gehäuse 2 eingeschraubt sind und den letzten Teil der Leitungen 20, 21 bilden. Die Hohlschrauben 23 können durch Hohlschrauben mit einer anderen Mündung ersetzt werden.

Aus Fig. 3 ist ersichtlich, dass der Innenraum des Gehäuses 2 nicht vollständig durch den Körper 6 ausgefüllt zu werden braucht. In dem Körper 6 werden entsprechende Aussparungen für die Mündungen 18 vorgesehen, so dass das Medium bis ins Innere des Körpers 6 geführt wird. Bei der einfacheren Ausführungsform nach Fig. 1 und 2 kann natürlich die Mündung 14 ebenfalls ins Innere des Körpers 6 verlegt werden.

Die Ausführungsform nach Fig. 4 unterscheidet sich von derjenigen nach Fig. 3 nur dadurch, dass der Innenraum durch den Körper 6 vollständig ausgefüllt ist.

Zum Einlegen des Fadens in den Körper 6 ist das Gehäuse 2 durch Verschieben des Deckels 3 zu öffnen. Im Körper 6 ist ein Schlitz 22 eingeschnitten, der sich bis etwa zur Hälfte der Dicke des Körpers 6 erstreckt. Durch den Schlitz 22 kann der Faden in den Körper 6 und in die Fadenführer 13 eingelegt werden, worauf das Gehäuse 1 wieder mit dem Deckel 3 geschlossen wird. Beim Bohren der Leitungen 20, 21 sind Ausgänge nach aussen nicht zu vermeiden, die anschliessend durch die Verschlussschrauben 24 abgeschlossen werden müssen.

Der Körper 6 kann aus verschiedenen Materialien bestehen. Dieses muss saugfähig sein oder eine gute Oberflächenaktivität aufweisen: Hierzu eignet sich beispielsweise ein Integralschaum oder ein Körper aus einem saugfähigen Material, welches das Medium in seinem Innern speichert. Es können aber auch Schüttungen von Körpern oder ein Schaumstoffkörper vorgesehen werden.

Für den Betrieb der in den Figuren 1 - 5 dargestellten Präparatoren ist es wesentlich, dass die in das Gehäuse 2 geförderte Menge an Medium genau der Menge entspricht, die auf den Faden 8 aufgetragen werden soll. In den Figuren 6 - 8 sind Anlagen dargestellt, mit denen eine sehr genaue Dosierung des Mediums in den Präparator 1 möglich ist.

Wie aus Fig. 6 ersichtlich ist, wird zur Förderung des Mediums eine als doppeltwirkende Kolbenpumpe ausgebildete Dosierpumpe 10 eingesetzt, die aus einem Zylinder 26 mit einem Kolben 27 besteht. Der Kolben 27 weist eine Kolbenstange 28 auf, die mittels eines Antriebes hin- und herbewegt wird. Der Antrieb 15 setzt sich aus einem Motor 29 und einem Getriebe 30 zusammen, über welches die Kolbenstange 28 mittels eines Lineargetriebes (nicht dargestellt), z.B. eines Spindeltriebs oder eines Zahnstangentriebs angetrieben wird.

Von den beiden beidseits des Kolbens 27 liegenden Zylinderräumen 31, 32 geht je eine Leitung 33, 34 ab, die sich in zwei Leitungsteile mit einem Saugventil 35 und einem Druckventil 36 teilen. Die beiden Saugventile 35 sind über eine Leitung 37 an einen Vorratsbehälter 38' für das Medium angeschlossen. Die beiden Druckventile 36 münden in die Druckleitung 5, die zum Präparator 1 führt. Zur Steuerung der Dosierpumpe 10 ist eine Steuereinrichtung 17 vorgesehen. Von dieser führt eine Steuerleitung 38 zum Motor 29 und eine weitere Steuerleitung 39 zu einem Endschalter 40, welcher den Steuerimpuls für die Hubumkehr des Kolbens erzeugt. Die Steuereinrichtung 17 kann auch ein programmierbarer Prozessor sein.

Mit der Dosiereinrichtung nach Fig. 6 kann dauernd eine konstante Fördermenge in den Präparator 1 gefördert werden, wobei lediglich in den Umkehrpunkten eine geringfügige Aenderung der Dosiermenge stattfinden kann. Soll eine dauernd konstante Fördermenge geliefert werden können, ist eine Dosiervorrichtung mit zwei Dosierpumpen 10, 11 einzusetzen, wie dies in Fig. 7 und 8 dargestellt ist.

Im Gegensatz zur Ausführung nach Fig. 6 sind in Fig. 7 die beiden Dosierpumpen 10, 11 einfachwirkende Pumpen, die in der einen Hubrichtung fördern und in der andern Hubrichtung Medium aus dem Vorratsbehälter 38' ansaugen.

Für den Antrieb der beiden Dosierpumpen 10, 11 ist ein einziger Antrieb 15 mit einem Motor 29 vorgesehen, der über ein schematisch dargestelltes Verteilgetriebe 16' die beiden Kolbenstangen 28 im Gegenlauf bewegt. In Fig. 7 ist weiter strichpunktiert eine Lösung dargestellt, bei welcher anstelle nur eines Motors zwei Motoren 29 mit je einem Getriebe 30 eingesetzt werden, wie dies für den Antrieb der Dosierpumpe 10 strichpunktiert dargestellt ist.

Jede der beiden Dosierpumpen 10, 11 weist ein Saugventil 35 und ein Druckventil 36 auf. Es kann dieselbe Anordnung der Ventile wie in Fig. 6 verwendet werden.

Die Steuereinrichtung 17 ist über Leitungen 38 mit einem oder beiden Motoren 29 verbunden, während für jede Dosierpumpe 10, 11 ein Endschalter 40 mit der entsprechenden Steuerleitung 39 zur Steuereinrichtung 17 versehen ist.

Mit Hilfe der Steuereinrichtung 17 können die beiden Dosierpumpen 10, 11 in ihrer Hin- und Herbewegung gesteuert werden. Sind die Dosierpumpen in ihrem Takt um ein weniges zueinander versetzt, ist es möglich, bei einem Umkehrpunkt eine praktisch konstante Fördermenge einzuhalten.

Die Dosiereinrichtung nach Fig. 8 stimmt mit der Zweimotor-Anordnung nach Fig. 7 überein, doch sind anstelle der als Saug- und Druckventil eingesetzten Rückschlagventile Vier/Zwei-Wegventile 42, 43 verwendet. Die Verwendung von Wegventilen vereinfacht den Verlauf der Druckleitung 5 und der Saugleitung 37. Zudem können die Wegventile 42, 43 von der Steuereinrichtung 17 über Steuerleitungen 44, 45 betätigt werden. Hierbei kann die Umsteuerung der Wegventile 42, 43 so vorgenommen werden, dass ein unveränderlicher, konstanter Mediumstrom in der Druckleitung 5 aufrechterhalten wird. Hierzu wird die Umsteuerung der Dosierpumpen 10, 11 so gesteuert, dass die Umsteuerung etwas zeitlich versetzt erfolgt.

Die beschriebenen Vorrichtungen zeichnen sich durch ihre Einfachheit aus. Trotzdem kann damit die Förderung des Mediums in den Körper 6 sehr genau dosiert werden. Der Präparator 1 kann klein, nicht wesentlich grösser als eine Zigarettenschachtel, ausgeführt werden. Trotzdem wird dadurch ein einwandfreier allseitiger Auftrag des Mediums auf den Faden 8 gewährleistet. Wegen seiner kleinen Dimensionen kann das Gehäuse 2 und damit der Präparator 1 auch an bestehenden Spulmaschinen problemlos eingebaut werden. Auch die Verwendung verschiedenartiger Medien ist möglich, und die Vorrichtung kann hierzu verhältnismässig einfach umgestellt werden, da das gesamte Leitungssystem übersichtlich ist und leicht gereinigt werden kann.

Vorteilhaft ist weiter, dass die beschriebenen Vorrichtungen keine Einrichtung für den Rücklauf von Medium benötigen, da nur so viel Präparationsmittel gefördert wird, wie auf den Faden aufgetragen wird. Die Vorrichtung stellt somit ein geschlossenes Flüssigkeitssystem dar; es vermeidet dadurch eine Verschmutzung von Teilen der Spulmaschine und erzielt eine Einsparung an Präparationsmittel. Trotzdem ist das Abschalten der Dosereinrichtung über einen längeren Zeitraum möglich, ohne dass das gefürchtete Austrocknen bei wässrigen Medien ohne Entleerung der Anlage auftritt.

Bei den beschriebenen Vorrichtungen können auch hochviskose Produkte verwendet werden. Durch die Verwendung von Kolbenpumpen wird eine schonende Behandlung bei der Förderung sehr empfindlicher Medien erreicht. Wesentlich ist hierbei, dass die Umsteuerung der Dosierpumpen in einem nur sehr kleinen Zeitraum erfolgt und dass mit der Dosierpumpe bzw. den Dosierpumpen eine konstante, kontinuierliche Förderung über einen längeren Zeitraum zuverlässig eingehalten werden kann. Der Einbau der Vorrichtung lässt sich wegen ihrer kleinen Dimensionen sowohl an neuen, wie auch an bestehenden Maschinen problemlos vornehmen

## Patentansprüche

1. Vorrichtung zum Aufbringen eines Mediums auf einen Faden (8) während eines Spulvorgangs, mit einem Präparator (1), welcher einen von einem Gehäuse (2) umschlossenen Innenraum aufweist, durch welchen der Faden (8) geführt wird sowie mit einer Dosierpumpe (10, 11) zur Förderung des Mediums aus einem Vorratsbehälter (38') in den Innenraum des Präparators (1) durch eine Leitung, **dadurch gekennzeichnet, dass** der Innenraum des Gehäuses (2) des Präparators (1) mindestens zum Teil durch einen Körper (6) aus saugfähigem Material ausgefüllt ist.

2. Vorrichtung nach Anspruch 1, **dadurch gekennzeichnet, dass** im Gehäuse (2) des Präparators (1) sowie im Körper (6) ein Schlitz (22) zum Einlegen des Fadens eingeschnitten ist.

3. Vorrichtung nach Anspruch 1 oder 2, **dadurch gekennzeichnet, dass** der Körper (6) eine Aussparung im Innenraum des Gehäuses (2) frei lässt.

4. Vorrichtung nach Anspruch 3, **dadurch gekennzeichnet, dass** die Leitung mit mindestens einer Mündung (18) in die Aussparung verbunden ist.

5. Vorrichtung nach Anspruch 2, **dadurch gekennzeichnet, dass** der Innenraum des Gehäuses (2) des Präparators (1) durch den Körper (6) vollständig ausgefüllt ist.

6. Vorrichtung nach einem der Ansprüche 1 bis 5, **dadurch gekennzeichnet, dass** sie eine Dosierpumpe (10) aufweist, welche als doppeltwirkende Kolbenpumpe ausgebildet ist.

7. Vorrichtung nach einem der Ansprüche 1 bis 5, **dadurch gekennzeichnet, dass** sie zur Sicherung einer konstanten Dosierung des Mediums zwei als gegenläufige Kolbenpumpen ausgebildete Dosierpumpen (10, 11) aufweist.

8. Vorrichtung nach Anspruch 6 oder 7, **dadurch gekennzeichnet, dass** sie zur Betätigung der Dosierpumpe(n) (10, 11) einen von einem regelbaren Schrittmotor angetriebenen Spindeltrieb (15) aufweist.

9. Vorrichtung nach Anspruch 6 oder 7, **dadurch gekennzeichnet, dass** die zur Betätigung der Dosierpumpe(n) (10, 11) einen von einem regelbaren Schrittmotor angetriebenen Zahnstangentrieb aufweist.

10. Vorrichtung nach einem der Ansprüche 6 bis 9, **dadurch gekennzeichnet, dass** sie eine Steuereinrichtung (17) zur Steuerung der Dosierpumpe(n) (10, 11) aufweist.

## Claims

1. Apparatus for applying a medium to a yarn (8) during a spooling process, having an application device (1) which has an interior space surrounded by a housing (2) and through which the yarn (8) is guided and also having a dosing pump (10, 11) for conveying the medium out of a supply container (38') into the interior space of the application device (1) through a line, characterised in that the interior space of the housing (2) of the application device (1) is at least in part filled by a body (6) made of absorbent material.

2. Apparatus according to claim 1, characterised in that a slot (22) for the insertion of the yarn is cut in the housing (2) of the application device (1) and also in the body (6).

3. Apparatus according to claim 1 or 2, characterised in that the body (6) leaves a recess free in the interior space of the housing (2).

4. Apparatus according to claim 3, characterised in that the line is connected with at least one opening (18) leading into the recess.

5. Apparatus according to claim 2, characterised in that the interior space of the housing (2) of the application device (1) is completely filled by means of the body (6).

6. Apparatus according to one of the claims 1 to 5, characterized in that it has a dosing pump (10) which is formed as a double-acting piston pump.

7. Apparatus according to one of the claims 1 to 5, characterized in that it has two dozing pumps (10, 11), which are formed as opposed piston pumps, for the purpose of ensuring constant dosage of the medium.

8. Apparatus according to claim 6 or 7, characterized in that it has a spindle drive (15), which is driven by a controllable stepping motor, for the actuation of the dozing pump(s) (10, 11).

9. Apparatus according to claim 6 or 7, characterized in that it has a toothed rack drive, which is driven by a controllable stepping motor, for the actuation of the dozing pump(s) (10, 11).

10. Apparatus according to one of the claims 6 to 9, characterized in that it has a control device (17) for the control of the dozing pump(s) (10, 11).

## Revendications

1. Dispositif pour l'application d'un milieu sur un fil (8) pendant un cycle de bobinage, par l'intermédiaire d'un préparateur (1), qui présente une chambre interne enfermée dans un boîtier (2) à travers laquelle est guidé le fil (8) ainsi que par l'intermédiaire d'une pompe de dosage (10, 11) pour le transport du milieu provenant d'un récipient de réserve (38') dans la chambre interne du préparateur (1) par une conduite, caractérisé en ce que la chambre interne du boîtier (2) du préparateur (1) est au moins partiellement remplie par un corps (6) en matière absorbante.

2. Dispositif selon la revendication 1, caractérisé en ce que, dans le boîtier (2) du préparateur (1) ainsi que dans le corps (6), est taillée une fente (22) pour la dépose du fil.

3. Dispositif selon la revendication 1 ou 2, caractérisé en ce que le corps (6) laisse libre un évidement dans la chambre interne du boîtier (2).

4. Dispositif selon la revendication 3, caractérisé en ce que la conduite est reliée au moins avec une embouchure (18) dans l'évidement.

5. Dispositif selon la revendication 2, caractérisé en ce que la chambre interne du boitier (2) du préparateur (1) est entièrement remplie par le corps (6).

6. Dispositif selon l'une des revendications 1 à 5, caractérisé en ce qu'il présente une pompe de dosage (10), qui est conçue comme une pompe à piston à double effet.

7. Dispositif selon l'une des revendications 1 à 5, caractérisé en ce qu'il présente deux pompes de dosage (10, 11) conçues comme des pompes à piston opposées pour assurer un dosage constant du milieu.

8. Dispositif selon la revendication 6 ou 7, caractérisé en ce qu'il présente une commande de broches (15) entraînée par un moteur pas-à-pas réglable, pour l'actionnement de la (des) pompe(s) de dosage (10, 11).

9. Dispositif selon la revendication 6 ou 7, caractérisé en ce qu'il présente une commande à crémaillères entraînée par un moteur pas-à-pas réglable, pour l'actionnement de la (des) pompe(s) de dosage (10, 11).

10. Dispositif selon l'une des revendications de 6 à 9, caractérisé en ce qu'il présente un dispositif de commande (17) pour la commande de la (des) pompe(s) de dosage (10, 11).
